# EUROPÄISCHE PATENTSCHRIFT

(11) **EP 0 098 391 B1**
(45) Veröffentlichungstag und Bekanntmachung des Hinweises auf die Patenterteilung: **19.11.1987**
(21) Anmeldenummer: 83105515.7
(22) Anmeldetag: 03.06.1983
(51) Int. Cl.: H05B 3/68, H05B 3/70, H05B 3/72, F24C 7/06

(54) **Elektrokochplatte**
Electric cooking plate
Plaque de cuisson électrique

(30) Priorität: 23.06.1982 DE 3223417
(43) Veröffentlichungstag der Anmeldung: 18.01.1984
(73) Patentinhaber: E.G.O. Elektro-Geräte Blanc u. Fischer, D-75032 Oberderdingen (DE)
(72) Erfinder: Fischer, Karl, (DE)
(74) Vertreter: Patentanwälte Ruff, Beier, Schöndorf und Mütschele

## Beschreibung

Die Erfindung bezieht sich auf eine Elektrokochplatte mit einem Koch.plattenkörper gemäss Oberbegriff des unabhängigen Anspruchs 1 bzw. 2, der eine im wesentlichen geschlossene Kochfläche aufweist, die von wenigstens einem elektrischen Heizkörper beheizt ist, wobei der Kochplattenkörper aus metallischem Sintermaterial besteht.

In den deutschen Patentanmeldungen DE-A1-30 33 828 und DE-A1-30 49 521 ist bereits vorgeschlagen worden, einen plattenförmigen Kochplattenkörper zu verwenden, der an der Unterseite statt der in Nuten-eingelegten Heizwendel angepresste Rohrheizkörper mit dreiecksförmigem Querschnitt hat. Hierbei ist der Kochplattenkörper sehr leicht herzustellen, es ist jedoch notwendig, die Rohrheizkörper nachträglich zu montieren und.mit einer Isolierung zu versehen, die sie an der Unterseite des Kochplattenkörpers anpresst.

Eine Elektrokochplatte gemäss dem Oberbegriff von Anspruch 1 bzw. 2 ist aus DE₋A-1 765 260 und GB-A-2 077 560 bekannt. Während bei der GB-A-2 077 560 der Heizwiderstand aus einem ungewendelten geraden Draht gebildet ist, besteht bei der DE-A-1 765 260 der Heizwiderstand aus einem serpentinförmigen Band oder Draht.

Aufgabe der Erfindung ist es, eine die Kochplatte mit relativ geringer Materialstärke herzustellen, was zur Verkürzung der Anheizzeit und zu einem niedrigen Energieverbrauch beiträgt, wenn es sich um kurzfristige Aufheizvorgänge handelt.

Diese Aufgabe wird gemäss der Erfindung durch die Kennzeichen der Ansprüche 1 und 2 gelöst.

In der Herstellung hat eine aus Sintermaterial bestehende Kochplatte Vorteile, weil das Sintermaterial mit der endgültigen Oberfläche hergestelltwerden kann und eine spanabhebende Bearbeitung entfallen kann.

Das Sintermaterial kann vorzugsweise in horizontaler Schichtung unterschiedliche Materialzusammensetzung haben. Hier kann aus Festigkeits- und/oder thermischen Gründen eine unterschiedliche Materialzusammensetzung oben oder unten bzw. aussen oder innen verwendet werden. Das Sintermaterial kann auf der Basis von Eisenpulver mit anderen Metallzusätzen versehen sein, so dass sich die gewünschten Eigenschaften, beispielsweise Korrosionsbeständigkeit, erreichten lassen. Es ist dadurch auch möglich, durch die Anordnung in unterschiedlichen Schichten mit geringem Verbrauch an hochwertigen Legierungs₋ bestandteilen einen Oberflächenschutz zu erhalten.

Die spiraligen Nuten und Rippen können wegen der Präzision der Sinterung so schmal und die Platte so dünn ausgebildet sein, dass ihre Masse und Wärmekapazität erheblich verringert ist. Als Heizkörper werden umgewendelte, nur leicht wellenförmige Drähte oder Bänder sowie Litzen verwendet, die geringe Dehnungsunterschiede aufnehmen können.

Weitere Vorteile und Merkmale der Erfindung ergeben sich aus den Unteransprüchen und der Beschreibung im Zusammenhang mit der Zeichnung. Ein ausführungsbeispiel der Erfindung ist in der Zeichnung dargestellt und wird im folgenden näher erläutert. Es zeigt im Querschnitt einen vertikalen Schnitt durch eine Elektrokochplatte.

Ein besonders dichtes und mechanisch festes Sintermaterial entsteht bei einem Verpressen unter Vakuum.

In der ist der Schnitt durch eine Elektrokochplatte 11m dargestellt, deren Kochplattenkörper 12m aus Sintermaterial hergestellt ist. Der Kochplattenkörper 12m besteht aus Sintermaterial, dessen Werkstoff als Basis Eisenpulver enthält und das verschiedene pulverförmige Zusätze unterschiedlicher Metalle, wie Kupfer, Chrom, Nickel, Aluminium, Mangan etc. enthalten kann. Die obere ebene Kochfläche 13 ist in der Mittelzone 14a etwas zurückversetzt und endet am Aussenumfang in einem nach aussen gerichteten Flansch 36m, in dessen Bereich sich ein nach unten stehender Ringrand 19m anschliesst, auf dessen Aussenfläche ein Einbauring (nicht dargestellt) dicht aufgepresst werden kann.

Unter der ringförmigen, geschlossenen Kochfläche 13 liegt die Beheizung der Kochplatte in Form von in spiralig angeordneten Nuten 40 aufgenommenen Heizwiderständen 17m. Die Nuten 40 befinden sich an der Unterseite des Kochplattenkörpers und sind durch Rippen 41 des Kochplattenkörpers 12m voneinander getrennt. Im Unterschied zu üblichen Kochplatten ist die Tiefe und Breite der Nuten sehr gering und beträgt unter 5 mm, vorzugsweise 3,5 mm. Dabei können die Rippen eine Dicke von nur 0,8 bis 1 mm haben, so dass eine lichte Nutenweite von etwa 2,5 mm verbleibt. In diese sind die Heizwiderstände 17m in Form von leicht gewellten Massivdrähten eingelegt, die also nicht in der üblichen Wendelform verwendet werden. Die leichte Wellung der Drähte dient dazu, es dem Draht zu ermöglichen, sich bei eventuellen Dehnungsunterschieden gegenüber dem Kochplattenkörper anzupassen. Sie wird dadurch hergestellt, dass der Draht zuerst inWendelform gewickelt und dann nicht ganz vollständig wieder gerade gezogen wird.

Es ist jedoch auch möglich, die Heizwiderstände aus Litzen herzustellen, die aus beispielsweise 3 bis 5 Einzeldrähten bestehen, die mit relativ geringem Drall miteinander verdrallt oder verseilt sind.

Die Heizwiderstände 17m sind in den Nuten in einer Einbettmasse 42 eingebettet, die aus einem elektrisch isolierenden pulverförmigen Schüttgut besteht, das bei der Herstellung durch Pressen verdichtet wird. Durch die geringe Breite bzw. Teilung der Nuten ist es möglich, den bzw. die Heizwiderstände in sehr vielen Spiralwindungen herumzulegen. Wenn beispielsweise drei elektrisch unterschiedlich schaltbare Heizwiderstände verwendet werden, wie sie beispielsweise für eine im 7-Takt schaltbare Kochplatte benötigt werden, so können diese drei Heizwiderstände in parallel spiralig geführten Nuten insgesamt fünf mal herumgetegtwerden, was zu insgesamt fünfzehn parallelen Nuten in Anordnung entsprechend einer dreigängigen Spirale führt.

Bei der Herstellung, die in üblicher Weise vorgenommen werden kann, d.h. in den Verfahrensstufen Verpressen und Sintern im Ofen bei Temperaturen deutlich unter der Schmelztemperatur (bei Eisen ca. 1100 bis 1200°C), sollte vorzugsweise mit Schutzgas gearbeitet werden. Es ist vorteilhaft möglich, die Materialzusammensetzung schichtenweise zu ändern, beispielsweise im Bereich der Aussenflächen mechanisch besonders dichte und dadurch wenig bruchempfindliche Materialien zu verwenden, so dass ein Sandwich-Körper entsteht. Auch die Verwendung von nach der Sinterung korrosionsgeschützten Materialien auf den Aussenseiten, insbesondere der Oberseite, ist möglich.

Es ist zu erkennen, dass die Kochplatte erhebliche Vorteile hat. Sie bestehen in einer Wirkungsgradverbesserung gegenüber herkömmlichen Kochplatten und in einer einfachen Herstellbarkeit weitgehend ohne spanabhebende Bearbeitung.

Die sehr schmale Ausbildung der Nuten und Rippen ist durch die Herstellung im Sinterverfahren möglich. Es ist vor allem bei diesem Verfahren sichergestellt, dass die Nuten frei von irgendwelchen ungewollten Vorsprüngen sind, und dass sie eine genau vorgegebene Oberflächenstruktur haben, so dass auch der Abstand der Heizwiderstände von den Wandungen der Nuten genau eingehalten werden kann. Die Sinterherstellung führt auch zu anderen Vorteilen. So kann die Rippenhöhe ebenfalls auf nahezu die Hälfte, d. h. vorzugsweise 3,5 mm, gesenkt werden, und die Plattenstärke, d.h. der Abstand zwischen der Kochfläche 13 und dem Nutgrund, kann auf ca. 2,5 mm verringert werden. Damit verringert sich auch die Höhe des Ringrandes 19m und somit der gesamten Kochplatte auf unter 15 mm. Im Endeffekt kann eine Kochplatte hergestellt werden, die etwa nur die halbe Masse einer herkömmlichen Kochplatte hat.

Die leichte Wellung der Heizwiderstände ermöglicht es bei allen Arten von Kochplatten verschiedensten Materials und unterschiedlicher Herstellungsart, einen weitgehend ungewendelten Draht in sehr enge Nuten einzulegen, ohne dass die Gefahr besteht, dass sie reissen oder bei Wärmedehnungsunterschieden mit dem Kochplattenkörper in Berührung kommen.

## Patentansprüche

1. Elektrokochplatte (11m) mit einem Kochplattenkörper (12m), der eine im wesentlichen geschlossene Kochfläche (13) aufweist, die von wenigstens einem elektrischen Heizwiderstand (17m) beheizt ist, wobei der vorzugsweise aus metallischem Sintermaterial bestehende Kochplattenkörper (12m) an seiner Unterseite eine Vielzahl von im wesentlichen spiralig angeordneten Rippen (41) mit dazwischenliegender Nut (40) aufweist, in der wenigstens ein Heizwiderstand (17m) in Form eines vor dem Einlegen im wesentlichen gestreckten Drahtes in einer Einbettmasse (42) angeordnet ist, dadurch gekennzeichnet, dass der wenigstens eine Heizwiderstand (17m) ein aus einem zuerst in Wendelform gewickelten und dann nicht ganz vollständig wieder gerade gezogenen Draht besteht, der dadurch eine leicht gewellte Form erhalten hat.

2. Elektrokochplatte mit einem Kochplattenkörper (12m), der eine im wesentlichen geschlossene Kochfläche (13) aufweist, die von wenigstens einem elektrischen Heizkörper (17m) beheizt ist, wobei der vorzugsweise aus metallischem Sintermaterial bestehende Kochplattenkörper (12m) an seiner Unterseite eine Vielzahl von im wesentlichen spiralig angeordneten Rippen (41) mit dazwischenliegender Nut (40) aufweist, in der wenigstens ein Heizkörper in Form eines vor dem Einlegen im wesentlichen gestreckten elektrischen Heizwiderstandes (17m) in einer Einbettmasse (42) angeordnet ist, dadurch gekennzeichnet, dass der Heizwiderstand (17m) eine aus mehreren Drähten schwach gedrillte Litze ist.

3. Elektrokochplatte nach Anspruch 1 oder 2, dadurch gekennzeichnet, dass der Abstand zwischen den Nuten (40) bzw. Rippen (41) und die Tiefe der Nuten (40) bzw. Höhe der Rippen (41) kleiner als 5 mm, vorzugsweise ca. 3,5 mm ist.

4. Elektrokochplatte nach einem der Ansprüche 1 bis 3, dadurch gekennzeichnet, dass die Dicke des Kochplattenkörpers (12m) zischen der Kochfläche (13) und dem Grund der Nuten (40) unter 3 mm beträgt.

5. Elektrokochplatte nach Anspruch 2, dadurch gekennzeichnet, dass die Litze zwei bis fünf Drähte enthält.

## Claims

1. Electric cooking plate (11m) with a cooking plate body (12m) having a substantially closed cooking surface (13), which is heated by at least one electrical heating resistor (17m), the cooking plate body (12m) which is preferably made from a metallic sintered material has on its bottom a plurality of substantially spirally arranged ribs (41) with interposed slots (40), in which is arranged at least one heating resistor (17m) in the form of a wire, which is substantially flat prior to insertion, in an embedding material (42), characterised in that the at least one heating resistor (17m) comprises a wire which is firstly wound in helical form and which is then not quite completely pulled straight again and which consequently acquires a slightly undulating configuration.

2. Electric cooking plate with a cooking plate body (12m) having a substantially closed cooking surface (13), which is heated by at least one electrical heating element (17m), the cooking plate body (12m) which is preferably made from a metallic sintered material has on its bottom a plurality of substantially spirally arranged ribs (41) with interposed slots (40), in which is arranged at least one heating resistor (17m) in the form of a wire, which is substantially flat prior to insertion, in an embedding material (42), characterised in that the heating resistor (17m) is a slightly twisted stranded wire formed from several individual wires.

3. Electric cooking plate according to claims 1 or 2, characterised in that the distance between the slots (40) or ribs (41) and the depth of slots (40) or the height of ribs (41) is smaller than 5 mm, preferably approximately 3.5 mm.

4. Electric cooking plate according to one of the claims 1-3, characterized in that the thickness of the cooking plate body (12m) between cooking surface (13) and the bottom of slots (40) is less than 3mm.

5. Electric cooking plate according to claim 2, characterised in that the stranded wire contains 2-5 wires.

## Revendications

1. Ptaque de cuisson électrique (11m), munie d'un corps (12m) qui présente une surface de cuisson (13) sensiblement fermée et chauffée par au moins une résistance électrique chauffante (17m), le corps (12m) de la plaque de cuisson constitué de préférence par un matériau métallique fritté possédant, à sa face inférieure, un grand nombre de nervures (41) à agencement sensiblement spiroïdal, entre lesquelles se trouve une gorge (40) dans laquelle au moins une résistance chauffante (17m), se présentant sous la forme d'un fil sensiblement allongé avant insertion, est noyée dans une masse d'enrobage (42), caractérisée par le fait que la résistance chauffante (17m) prévue au minimum est constituée par un fil qui est tout d'abord enroulé en une forme hélicoïdale etest ensuite redressé par traction, de manière incomplète, ce qui lui a conféré une forme légèrement ondulée.

2. Plaqué de cuisson électrique, munie d'un corps (12m) qui présente une surface de cuisson (13) sensiblement fermée et chauffée par au moins un corps chauffant électrique (17m), le corps (12m) de la plaque de cuisson constitué de préférence par un matériau métallique fritté possédant, à sa face inférieure, un grand nombre de nervures (41) à agencement sensiblement spiroïdal, entre lesquelles se trouve une gorge (40) dans laquelle au moins un corps chauffant, se présentant sous la forme d'une résistance électrique chauffante (17m) sensiblement allongée avant insertion, est noyé dans une masse d'enrobage (42), caractérisée par le fait que la résistance chauffante (17m) est un cordon multifiliaire à faible torsade.

3. Plaque de cuisson électrique selon la revendication 1 ou 2, caractérisée par le fait que la distance séparant respectivement les gorges (40) ou les nervures (41), et la profondeur des gorges (40) ou respectivement la hauteur des nervures (41), sont inférieures à 5 mm et mesurent, de préférence, environ 3,5 mm.

4. Plaque de cuisson électrique selon l'une des revendications 1 à 3, caractérisée par le fait que l'épaisseur du corps (12m) de cette plaque de cuisson mesure moins de 3 mm entre la surface de cuisson (13) et le fond des gorges (40).

5. Plaque de cuisson électrique selon la revendication 2, caractérisée par le fait que le cordon comprend de deux à cinq fils.
